# FASCICULE DE BREVET EUROPEEN

(11) **EP 0 549 440 B1**
(45) Date de publication et mention de la délivrance du brevet: **16.10.1996**
(21) Numéro de dépôt: 92403476.2
(22) Date de dépôt: 18.12.1992
(51) Int. Cl.: E21B 43/34, E21B 43/00, F04D 31/00, B01F 3/04

(54) **Procédé d'optimisation d'un dispositif de régulation et d'amortissement d'un écoulement polyphasique et dispositif obtenu par le procédé**
Verfahren zur Optimierung einer Vorrichtung zur Regelung und Dämpfung eines Mehrphasenflusses sowie durch das Verfahren erhaltene Vorrichtung
Method of optimisation of a device for regulating and dampening of a polyphasic flow and device obtained by this method

(30) Priorité: 27.12.1991 FR 9116231; 11.08.1992 FR 9209642
(43) Date de publication de la demande: 30.06.1993
(73) Titulaire: INSTITUT FRANCAIS DU PETROLE, 92502 Rueil-Malmaison (FR)
(72) Inventeur: Levallois, Emile, F-92400 Courbevoie (FR)

(56) Documents cités:
- WO-A-88/10397
- FR-A- 2 642 539
- GB-A- 1 412 215

## Description

La présente invention a pour objet un procédé d'optimisation des caractéristiques d'un dispositif de régulation et d'amortissement des fluctuations de composition d'un écoulement polyphasique, ainsi qu'un dispositif optimisé par ce procédé.

Le dispositif peut notamment être installé entre une source d'effluents et l'entrée d'une pompe de type polyphasique permettant de transférer un fluide composé d'au moins une phase liquide et au moins une phase gazeuse.

L'invention trouve ses applications notamment dans le domaine de la production d'hydrocarbures comprenant un mélange gaz-liquide, cette production pouvant être réalisée dans un environnement d'accès difficile, par exemple au niveau d'une tête de puits ou d'une ligne de transfert sous-marine, ou encore dans la forêt vierge.

L'invention s'applique aussi à l'industrie chimique et pétrolière, ou d'une manière générale à toutes les industries employant des fluides polyphasiques.

L'invention trouve notamment son application pour conserver une quantité minimale de liquide pour maintenir les moyens de pompage en fonctionnement correct.

On sait que l'acheminement de fluides ou effuents de type polyphasique composés d'au moins une phase liquide et au moins une phase gazeuse nécessite l'utilisation d'un système pour réguler la composition du fluide placé à l'entrée d'une pompe et permettant de délivrer à celle-ci un fluide dont la valeur du rapport volumétrique du gaz au liquide, en abrégé, GLR (Gaz Liquid Ratio) est compatible avec les caractéristiques de fonctionnement nécessaires au transfert des effluents.

Dans le présent texte, en l'absence de précision contraire, les termes d'amont et d'aval se rapportent à la pompe en considérant le sens des écoulements des effluents.

Le brevet français N° 2.642.539 décrit un dispositif qui permet d'amortir et de réguler les variations brusques de liquide et de gaz arrivant dans le dispositif, notamment, lors de la venue de bouchons de gaz, ou de liquide, c'est-à-dire d'une quantité importante de fluide composé uniquement de la phase gazeuse ou de la phase liquide. Ce dispositif comporte un réservoir ou ballon tampon équipé d'un tube de prélèvement s'étendant sur une certaine hauteur du réservoir ce tube étant percé d'orifices ou ouvertures de prélèvement. Le dispositif placé à l'entrée d'une pompe permet ainsi de délivrer à la pompe un fluide polyphasique présentant des caractéristiques, notamment de rapport volumétrique phase gazeuse/phase liquide, compatibles avec le fonctionnement de la pompe.

L'art antérieur connu ne permet cependant pas de prévoir la taille et la structure d'un dispositif tel d'une part que l'on dispose d'une quantité de liquide toujours suffisante pour évacuer à tout instant une poche de gaz ou quantité de gaz importante et que l'on maintienne une valeur de GLR optimale en fonction des caractéristiques de la pompe polyphasique située en aval de façon qu'elle puisse appliquer aux effluents à transférer une compression suffisante.

On est ainsi obligé de changer de dispositif en fonction de l'évolution au cours du temps de la composition du fluide en provenance d'une source d'effluents comme celà se produit, par exemple, pendant la période d'activité des puits pétroliers, ce qui se traduit par des pertes d'exploitation importantes.

L'invention remédie notamment à ces inconvénients en proposant un procédé permettant de prédimensionner un dispositif de régulation, comportant un réservoir et un tube de prélèvement, en fonction de la composition de la source d'effluents auquel il est relié et des caractéristiques d'une pompe polyphasique située après le dispositif, de façon à avoir un fluide dont la valeur de GLR permet à la pompe d'assurer une compression suffisante pour transférer les effluents et que la quantité de liquide située dans le dispositif permette l'évacuation de toute quantité de gaz prévisible susceptible d'arriver dans le réservoir.

Le tube traverse dans les conditions de fonctionnement normales l'interface gaz/liquide. Ainsi dans le cas d'un tube cylindrique droit celui-ci peut être vertical ou incliné mais non horizontal.

Tout au long du texte on définit par exemple par le mot densité des orifices par zone de tube, le nombre d'orifices uniformément répartis sur une même zone.

Le procédé selon l'invention permet d'optimiser les caractéristiques d'un dispositif de régulation et d'amortissement des fluctuations de composition d'un écoulement polyphasique comprenant au moins une phase liquide et au moins une phase gazeuse et dont le rapport volumétrique du gaz au liquide (GLR) est susceptible de varier dans une plage définie autour d'une valeur moyenne, le dispositif étant positionné entre une source d'effluents et une pompe polyphasique communiquant aux effluents une valeur de compression nécessaire au transfert des effluents et étant constitué d'un réservoir ou ballon tampon pour recevoir ledit écoulement polyphasique, qui est équipé d'au moins un tube de prélèvement percé d'orifices de prélèvement.

Le procédé est caractérisé en ce que l'on stabilise le niveau de l'interface liquide-gaz sensiblement à un niveau moyen défini en sélectionnant le volume du réservoir et la distribution des orifices de prélèvement qui sont déterminés eux-mêmes par exemple, par une succession d'étapes suivantes :
a) en fonction de la composition de l'écoulement, de la pression régnant dans le réservoir ou ballon tampon, de la température de fonctionnement du réservoir, de la valeur maximale du rapport volumétrique et d'un niveau de la phase liquide prédéfini correspondant à cette valeur maximale, on détermine la valeur du rapport des sections de passage respectives offertes au gaz et au liquide, puis on choisit en fonction dudit rapport une répartition des orifices le long du tube de prélèvement ladite répartition se faisant par zones, et
b) on se fixe une valeur limite maximale pour ledit volume de phase gazeuse susceptible d'arriver dans le réservoir, on détermine alors le niveau de liquide correspondant à cette valeur limite, on vérifie que ce niveau de liquide est sensiblement le même que celui correspondant à la valeur moyenne du rapport volumétrique, et l'on change si nécessaire au moins un des deux paramètres suivants : le volume du réservoir ou la répartition des orifices le long du tube, jusqu'à obtenir une valeur de niveau de liquide correspondant à la valeur moyenne du rapport volumétrique, de façon que le volume de la phase liquide correspondant à ce niveau moyen soit au moins égal au volume de liquide nécessaire à ladite pompe polyphasique pour évacuer du réservoir tout volume de phase prévisible gazeuse issu de la source d'effluents arrivant dans le réservoir.

Le volume de la phase liquide correspondant au niveau moyen peut être égal au volume de liquide nécessaire à la pompe polyphasique pour évacuer du réservoir tout volume de phase gazeuse issu de la source considéré susceptible d'arriver dans le réservoir ou ballon tampon en maintenant le rapport volumétrique des effluents admis dans la pompe au-dessus d'un seuil déterminé de façon à permettre l'application aux effluents de la compression.

On divise, par exemple, au moins une portion de la longueur du tube en plusieurs zones pourvues chacune d'une densité d'orifices particulière et l'on choisit pour chaque zone une densité d'orifices pouvant varier entre 0 et une valeur limite définie par la taille et la forme des orifices.

On augmente la section du tube percé d'une valeur égale à une valeur égale à l'augmentation de surface de mélange gaz-liquide que l'on souhaite, et on introduit dans ledit tube percé un tube non percé de manière à permettre à la totalité du gaz pouvant passer à travers les orifices de se mélanger avec l'huile.

On introduit le tube non percé de manière à ce que l'extrémité inférieure dudit tube non percé débouche en dessous de l'extrémité inférieure du tube percé.

Le procédé selon l'invention peut s'appliquer à la fabrication d'un dispositif de régulation et d'amortissement des fluctuations de composition d'un écoulement polyphasique optimisé par le procédé, l'écoulement comprenant au moins une phase gazeuse et une phase liquide, dont le rapport volumétrique du gaz au liquide est susceptible de varier dans une plage définie autour d'une valeur moyenne, ledit dispositif étant positionné entre une source d'effluents et une pompe polyphasique communiquant aux effluents une valeur de compression nécessaire au transfert des effluents et comportant un réservoir pour recevoir ledit écoulement polyphasique, qui est équipé d'au moins un tube de prélèvement percé d'orifices de prélèvement, dispositif selon lequel le volume du réservoir et la répartition des orifices sont choisis pour :
- qu'il y ait à tout instant dans le réservoir au moins une quantité de liquide suffisante permettant l'évacuation de tout volume de gaz prévisible susceptible d'arriver dans le réservoir en maintenant la valeur du rapport volumétrique de l'écoulement polyphasique inférieure à une valeur limite fixée pour que la pompe lui applique ladite compression
- qu'au moins une partie de la longueur du tube comporte plusieurs zones de hauteurs, percées d'orifices, la densité d'orifices de chaque zone étant choisie pour respecter une fonction de répartition hyperbolique de la forme (ah+b)/(ch+d) où h est la hauteur du tube de prélèvement baignant dans le gaz et Hr la hauteur totale du réservoir, les coefficients a, b, c, d dépendant de la hauteur du tube de prélèvement baignant dans le gaz, de la hauteur totale du réservoir, des hauteurs de chacune des zones et de la densité des orifices de chacune des zones, et le volume du réservoir étant déterminé pour que la quantité de gaz évacuée soit sensiblement égale au plus grand volume de gaz prévisible, en modifiant au moins un es paramètres géométriques dudit réservoir jusqu'à ce que la valeur dudit volume de gaz évacué soit sensiblement égal au volume maximal de gaz prévisible.

Le dispositif peut comporter un tube non percé placé à l'intérieur du tube percé, l'extrémité inférieure du tube non percé débouchant, de préférence, en dessous de l'extrémité inférieure du tube percé.

Dans un mode de réalisation préférentielle, la section de passage offerte au gaz est r fois plus importante que la section de passage offerte au liquide, r étant un coefficient déterminé à partir de ladite valeur limite fixée.

Le tube pourra comporter une zone centrale dépourvue d'orifices autour dudit niveau moyen de l'interface.

La densité des orifices de la zone inférieure du tube est prise égale à 1.

D'autres caractéristiques et avantages du procédé et des réservoirs obtenus par le procédé selon l'invention apparaîtront mieux à la lecture de la description ci-après en se référant aux figures annexées.
- La figure 1 montre un réservoir équipé d'un tube percé d'orifices;
- La figure 2 montre une courbe qui représente la variation en fonction du temps du niveau de l'interface liquide-gaz dans le réservoir;
- La figure 3 montre une courbe de variation en fonction du temps de la pression Pbt régnant dans le réservoir ou ballon tampon; et
- La figure 4 représente un exemple de distribution des orifices le long du tube.

Le procédé décrit ci-après permet d'optimiser un dispositif de régulation, comportant un réservoir ou ballon tampon et un tube de prélèvement, en fonction des fluctuations de composition d'un fluide polyphasique, et des caractéristiques de la pompe située en aval.

L'optimisation conduite par le procédé va porter sur le dimensionnement et l'agencement des éléments constituant le réservoir et la définition d'un type de perçage, c'est-a-dire la répartition des orifices le long du tube de prélèvement. Par agencement des éléments, il faut comprendre le choix des différents éléments constituant le dispositif de régulation et leur disposition les uns par rapport aux autres.

Le fluide polyphasique est acheminé de la source S, telle qu'une tête de puits pétrolier, par exemple, par une canalisation 1, jusqu'à l'entrée d'un dispositif D comprenant un réservoir ou ballon tampon 2 équipé d'un tube de prélèvement 3. Le tube de prélèvement 3 est pourvu d'une pluralité d'orifices 4 répartis par zones sur une partie au moins de sa longueur. Le tube peut, par exemple, être subdivisé comme indiqué sur la figure 5 en plusieurs zones Z1, Z2 ... Z5 de hauteur H1, H2, ... H5, chaque zone Zi étant pourvue d'une densité d'orifices constante d1, ... d5 sur toute sa longueur.

Le tube 3 est raccordé à un tube d'évacuation 5 du mélange vers la pompe P. La référence 6 indique l'interface liquide-gaz. Le réservoir est équipé de moyens de mesure, tels qu'un capteur de température 7, un capteur de pression 8 et un détecteur de niveau 9.

Les différentes étapes du procédé selon l'invention sont les suivantes:
- La première étape est une étape de mesure où l'on définit les paramètres caractéristiques du puits à exploiter tels que la valeur du rapport volumétrique moyen GLR de l'effluent, estimé ou mesuré au départ de l'exploitation du puits, les valeurs des masses volumiques pour le liquide ρ 1 et pour le gaz ρg, et les paramètres propres au réservoir tels que sa température T de fonctionnement mesurée en permanence à l'aide du capteur de température 7, la pression Pbt qui règne dans le réservoir à l'aide du capteur de pression 8, sa hauteur Hr et sa longueur L et la valeur Co du coefficient de perçage du tube ou coefficient hydrodynamique. Le coefficient Co est égal au rapport entre la valeur mesurée du rapport des débits de gaz et de liquide à une pression donnée, pour un niveau d'interface, et la valeur du rapport des sections de passage respectivement offertes en gaz et au liquide pour le même niveau d'interface.
- La compression (ΔP) que la pompe doit appliquer aux effluents pour compenser toutes les pertes de charge en aval étant connue, on détermine d'une manière bien connue des spécialistes, la valeur maximale GLRmax du rapport volumétrique à ne pas dépasser pour maintenir au moins cette compression.

Puis on se fixe a priori un niveau de départ Nd autour duquel doit se situer dans le réservoir l'interface de la phase gazeuse et de la phase liquide correspondant à une hauteur du tube percé hmax baignant dans le gaz. Ce niveau correspond à la valeur GLRmax définie précédemment.
- Ensuite, on détermine pour le GLRmax le rapport qui doit exister entre la surface de passage offerte au gaz Sg et la surface de passage offerte au liquide S1 au moyen de la fonction :$\text{Sg/S1 = GLRmax*} \sqrt{\frac{\text{K1 Pbt}}{\text{Co}}} \text{,}$ K1 étant un coefficient tenant compte de la température de fonctionnement du réservoir, des caractéristiques de l'effluent. On définit ainsi pour le tube le rapport des orifices réservés au passage du gaz et au passage du liquide, ce rapport permet à la pompe d'assurer la valeur de la compression (ΔP) requise.
- Le rapport des surfaces des sections de passage offertes respectivement au gaz et au liquide de chaque côté du niveau de départ Nd ayant été déterminé, on définit alors un perçage du tube en imposant, a priori, la répartition des orifices 4 le long du tube 3. Cette répartition se fait, de préférence, en divisant la longueur du tube de prélèvement 3 en zones, la densité des orifices sur chacune d'elles étant constante.

Connaissant la distribution des orifices dans chaque zone le long du tube on peut en déduire la fonction f(h,H) caractéristique du perçage du tube et représentative du rapport de la section de passage offerte au gaz et de la section de passage offerte au liquide en fonction de la hauteur du tube percé baignant dans le gaz. Cette fonction peut être de la forme : (ah+b)/(ch+d) où h est la hauteur du tube baignant dans le gaz. Dans chaque zone les coefficients a, b, c et d sont déterminés d'après la hauteur du tube baignant dans le gaz, de la hauteur totale du tube percé H, de la hauteur des zones du tube et de la densité constante choisie pour chaque zone.
- L'objectif de l'étape suivante est de conserver en permanence dans le réservoir une quantité de liquide suffisante pour que la pompe puisse évacuer avec la valeur de compression (ΔP) nécessaire au transfert des effluents, la plus grande quantité de gaz prévisible issu de la source susceptible de s'y accumuler. On évalue ou estime donc au préalable le volume maximal prévisible de cette accumulation de gaz compte-tenu de la source qui le produit et de la configuration de la conduite 1 entre la source S et le réservoir ou ballon tampon 2.

De même, on estime la valeur de la hauteur du tube h1 baignant dans le gaz correspondant à un niveau N1 au début de l'évacuation du plus grand volume de gaz prévisible. La hauteur du tube percé baignant dans le gaz à la fin de l'évacuation du plus grand volume de gaz prévisible est prise égale à la valeur hmax définie précédemment et correspondant à un niveau Nd. Les hauteurs de la partie du tube baignant dans le gaz sont mesurées ou estimées, dans notre exemple, à partir du haut du réservoir.

Le niveau de liquide correspondant au volume nécessaire à l'évacuation du plus grand volume de gaz prévisible est alors déterminé de la façon suivante :

On tient compte de la forme, de la taille du réservoir et de la fonction f(h,H) de répartition des orifices le long du tube percé. On déduit, pour un incrément dh de hauteur de tube baignant dans l'huile, la quantité de gaz évacué, sachant qu'à tout instant la quantité de gaz évacué dVg est égale au produit d'une quantité élémentaire de liquide dV1 par la valeur du rapport volumétrique GLR, celui-ci variant avec la hauteur h du tube baignant dans le gaz, du coefficient C0, des dimensions du réservoir, des caractéristiques de l'effluent, de la pression et de la température régnant dans le réservoir. Il est bien clair que la quantité élémentaire de liquide dV1 est, ici, le produit de la surface du réservoir prise à la hauteur h par l'incrément de hauteur dh.

Ainsi dans le cas d'un réservoir ou ballon de forme cylindrique dont l'axe est horizontal, on a :$\text{dVg = GLR(h).d1} \text{= 2.GLR(h).L.} \sqrt{{\text{H}}_{\text{r}} {\text{h-h}}^{\text{2}}} \text{.dh}$

En intégrant ce produit entre les valeurs h1 et hmax on obtient la quantité de gaz Vg évacuée. On vérifie que la valeur obtenue Vg correspond à la valeur du plus grand volume de gaz prévisible estimé au départ Vgm et l'on change, si nécessaire, au moins un des paramètres définissant la taille du réservoir jusqu'à ce que l'on obtienne un volume de gaz Vg évacué sensiblement égal à Vgm. La dernière valeur obtenue pour h1 correspond à la hauteur que l'on doit avoir au début de l'évacuation du plus grand volume de gaz prévisible. Cette valeur hl définit le niveau moyen de liquide N1 au-dessus duquel doit se situer la phase liquide pour évacuer toute quantité de gaz prévisible susceptible d'arriver dans le réservoir.

On vérifie ensuite, à l'aide de la fonction de répartition des orifices le long du tube percé que le niveau N1 précédemment déterminé correspond à la valeur moyenne du GLR fixée au cours de la première étape.

Dans le cas où la valeur N1 est différente on modifie au moins l'un des paramètres suivants : le volume du réservoir, en touchant soit à sa hauteur Hᵣ, soit à sa longueur L ou aux deux, ou la répartition des orifices de prélèvement le long du tube jusqu'à ce que l'on obtienne une valeur pour le niveau N1 correspondant à la valeur moyenne du GLR fixée au cours de la première étape.

On détermine ainsi le volume du réservoir et la distribution des orifices le long du tube de prélèvement par zone de densité d'orifices constante de façon que l'interface liquide-gaz soit stabilisée en fonctionnement normal sensiblement au niveau moyen correspondant à la valeur moyenne du rapport volumétrique moyen GLR. On assure ainsi une réserve suffisante dans le réservoir pour évacuer toute quantité de gaz importante prévisible susceptible d'arriver dans le réservoir.

Cette façon de procéder permet de plus d'avoir une valeur de GLRmax pour que la pompe applique aux effluents une compression (ΔP) nécessaire au transfert des effluents.

La méthode de prédimensionnement d'un réservoir et de son tube de prélèvement associé, décrite précédemment, est bien adaptée lorsque la quantité maximale de gaz prévisible estimée au départ Vgm est peu importante. Dans le cas où le volume de gaz prévisible à transférer est important, l'expérience a montré que la quantité de gaz se mélangeant avec l'huile dans le tube percé est inférieure à la quantité qui devrait théoriquement se mélanger, cette quantité étant fonction du nombre d'orifices percés du tube baignant dans le gaz. Pour pallier cet inconvénient, on a remarqué qu'en divisant le flux de gaz pénétrant dans le tube de manière que le mélange gaz-liquide s'effectue à différents endroits du tube, on augmente la quantité de gaz se mélangeant à l'huile.

On divise le flux de gaz en introduisant à l'intérieur du tube percé 3 un tube supplémentaire 10 (Fig.2) de diamètre inférieur au tube percé et dont la longueur est telle que l'extrémité inférieure de ce tube arrive dans la conduite de prélèvement de façon que le mélange du gaz s'échappant par l'extrémité inférieure du tube supplémentaire avec le fluide se trouvant dans cette partie du tube de prélèvement se fasse à un endroit pour lequel la pression est inférieure à la pression qui règne dans la partie du tube percé ne contenant que du gaz. De cette manière, le gaz se mélange à la fois dans l'annulaire compris entre le tube percé et le tube non percé et à un endroit situé à proximité de la partie inférieure du tube non percé. On a ainsi augmenté la surface de mélange gaz-liquide et de fait, empêché un éventuel phénomène de "saturation", c'est-à-dire tout phénomène qui empêche à la totalité du gaz de se mélanger au liquide dans le tube percé.

La méthode décrite précédemment comporte les étapes supplémentaires suivantes :
- on élargit la section du tube percé précédemment défini d'une valeur égale à l'augmentation de surface d'échange entre le gaz et le liquide que l'on veut obtenir,
- on introduit un tube, de préférence non percé à l'intérieur du tube percé, la section dudit tube étant égale à l'augmentation nécessaire pour la surface d'échange, ce qui permet de diviser le flux de gaz.

La valeur de l'augmentation de surface d'échange est définie en fonction de la quantité de gaz maximale prévisible. Des essais préalablement réalisés permettent de tracer une abaque qui donne en fonction de la quantité de gaz maximale prévisible, la section du tube non percé que l'on doit insérer dans le tube percé de façon à ce que le mélange du gaz dans le liquide se fasse de manière optimale.

Les figures 3 et 4 montrent des courbes enregistrées au cours d'essais sur site en utilisant une pompe de type polyphasique telle que celle décrite dans la demande de brevet FR.90/09.607, associée à un réservoir et un tube de prélèvement optimisés. La courbe I1 (Fig. 3) représente, la variation du niveau de l'interface N en fonction du temps, la valeur de la hauteur hg1 correspond à la hauteur du tube baignant dans le gaz au début de l'évacuation d'une quantité de gaz et la valeur hg2 représente la hauteur du tube percé baignant dans le gaz à la fin de l'évacuation de la quantité de gaz.

La courbe I2 (Fig. 4) représente la variation en fonction du temps de la valeur de la pression Pbt régnant dans le réservoir 2.

Le tube montré sur la figure 5, à titre d'exemple, comporte cinq zones Z1-Z5 ayant des densités d'orifices respectivement d1=7, d2=6, d3=0, d4=2 et d5=1.

Ces valeurs correspondent à un tube optimisé mis en place sur site au cours d'essais effectués avec une pompe telle que celle décrite dans la demande FR 90/09.607 précité.

La zone située autour de la valeur moyenne ne comporte pas d'orifices de manière à ne pas répercuter les variations de GLR tant que le niveau de l'interface liquide-gaz ne s'est pas déplacé d'une certaine valeur jusqu'à atteindre une zone adjacente Z2 ou Z4.

Cet exemple de réalisation n'est nullement limitatif, les orifices de prélèvement pouvant avoir une autre forme que la forme circulaire. On peut ainsi envisager toute autre forme telle que par exemple les formes décrites dans le brevet français FR 2.642.539 précité.

Bien entendu, diverses modifications et/ou adjonctions peuvent être apportées au procédé dont la description vient d'être donnée à titre illustratif et nullement limitatif, sans sortir du cadre de l'invention, telle que définie dans les revendications ci-après.

## Revendications

1. Procédé pour optimiser les caractéristiques d'un dispositif de régulation et d'amortissement des fluctuations de composition d'un écoulement polyphasique comprenant au moins une phase liquide et au moins une phase gazeuse et dont le rapport volumétrique du gaz au liquide (GLR) est susceptible de varier dans une plage définie autour d'une valeur moyenne, ledit dispositif étant positionné entre une source d'effluents (S) et une pompe polyphasique (P) communiquant aux effluents une valeur de compression (ΔP) nécessaire au transfert des effluents et étant constitué d'un réservoir ou ballon tampon (2) pour recevoir ledit écoulement polyphasique, qui est équipé d'au moins un tube de prélèvement (3) percé d'orifices de prélèvement (4), ledit procédé étant caractérisé en ce que l'on stabilise le niveau de l'interface liquide-gaz (6) sensiblement à un niveau moyen défini en sélectionnant le volume du réservoir et la distribution des orifices de prélèvement qui sont déterminés eux-mêmes par une succession d'étapes suivantes :
a) en fonction de la composition de l'écoulement, de la pression régnant dans le réservoir ou ballon tampon, de la température de fonctionnement du réservoir, de la valeur maximale du rapport volumétrique (GLRmax) et d'un niveau de la phase liquide (Nd) prédéfini correspondant à cette valeur maximale (GLRmax), on détermine la valeur du rapport des sections de passage respectives offertes au gaz et au liquide, puis on choisit en fonction dudit rapport une répartition des orifices le long du tube de prélèvement ladite répartition se faisant par zones, et
b) on se fixe une valeur limite maximale pour ledit volume de phase gazeuse susceptible d'arriver dans le réservoir, on détermine alors le niveau de liquide (N1) correspondant à cette valeur limite, on vérifie que ce niveau de liquide est sensiblement le même que celui correspondant à la valeur moyenne du rapport volumétrique (GLR), et l'on change si nécessaire au moins un des deux paramètres suivants : le volume du réservoir ou la répartition des orifices le long du tube, jusqu'à obtenir une valeur de niveau de liquide (Nl) correspondant à la valeur moyenne du rapport volumétrique, de façon que le volume de la phase liquide correspondant à ce niveau moyen soit au moins égal au volume de liquide nécessaire à ladite pompe polyphasique pour évacuer du réservoir tout volume de phase gazeuse prévisible issu de la source d'effluents arrivant dans le réservoir.

2. Procédé selon la revendication 1, caractérisé en ce que le volume de la phase liquide correspondant au niveau moyen est égal au volume de liquide nécessaire à ladite pompe polyphasique pour évacuer du réservoir tout volume de phase gazeuse issu de la source considéré susceptible d'arriver dans le réservoir ou ballon tampon en maintenant le rapport volumétrique des effluents admis dans la pompe au-dessus d'un seuil déterminé (GLRmax) de façon à permettre l'application aux effluents de ladite compression (ΔP).

3. Procédé selon la revendication 1, caractérisé en ce que l'on divise au moins une portion de la longueur du tube en plusieurs zones (Z1-Z5) pourvues chacune d'une densité d'orifices particulière (d1-d5) et l'on choisit pour chaque zone une densité d'orifices pouvant varier entre 0 et une valeur limite définie par la taille et la forme des orifices.

4. Procédé selon l'une des revendications 1 ou 3, caractérisé en ce que l'on augmente la section du tube percé d'une valeur égale à une valeur égale à l'augmentation de surface de mélange gaz-liquide que l'on souhaite, et on introduit dans ledit tube percé un tube non percé (10) de manière à permettre à la totalité du gaz pouvant passer à travers les orifices de se mélanger avec l'huile.

5. Procédé selon la revendication 4, caractérisé en ce que l'on introduit le tube non percé (10) de manière à ce que l'extrémité inférieure dudit tube non percé débouche en dessous de l'extrémité inférieure du tube percé.

6. Dispositif de régulation et d'amortissement des fluctuations de composition d'un écoulement polyphasique optimisé par le procédé défini selon l'une des revendications précédentes, ledit écoulement comprenant au moins une phase gazeuse et une phase liquide, dont le rapport volumétrique du gaz au liquide est susceptible de varier dans une plage définie autour d'une valeur moyenne, ledit dispositif étant positionné entre une source d'effluents (5) et une pompe polyphasique (P) communiquant aux effluents une valeur de compression (ΔP) nécessaire au transfert des effluents et comportant un réservoir (2) pour recevoir ledit écoulement polyphasique, qui est équipé d'au moins un tube de prélèvement (3) percé d'orifices (4) de prélèvement, dispositif selon lequel le volume du réservoir et la répartition des orifices sont choisis pour :
- qu'il y ait à tout instant dans le réservoir au moins une quantité de liquide suffisante permettant l'évacuation de tout volume de gaz (Vg) prévisible susceptible d'arriver dans le réservoir en maintenant la valeur du rapport volumétrique de l'écoulement polyphasique inférieure à une valeur limite fixée (GLRmax) pour que la pompe lui applique ladite compression (ΔP)
- qu'au moins une partie de la longueur du tube comporte plusieurs zones (Z) de hauteurs (Hi), percées d'orifices, la densité d'orifices (di) de chaque zone étant choisie pour respecter une fonction de répartition hyperbolique de la forme (ah+b)/(ch+d) où h est la hauteur du tube de prélèvement baignant dans le gaz et Hr la hauteur totale du réservoir, les coefficients a, b, c, d dépendant de la hauteur du tube de prélèvement baignant dans le gaz (h), de la hauteur totale du réservoir (Hr), des hauteurs (Hi) de chacune des zones (Zi) et de la densité des orifices (di) de chacune des zones, et
le volume du réservoir étant déterminé pour que la quantité de gaz évacuée soit sensiblement égale au plus grand volume de gaz Vgm prévisible, en modifiant au moins un des paramètres géométriques dudit réservoir jusqu'à ce que la valeur dudit volume de gaz évacué Vg soit sensiblement égal au volume maximal de gaz prévisible Vgm.

7. Dispositif selon la revendication 6, caractérisé en ce qu'il comporte un tube non percé (10) placé à l'intérieur du tube percé (3), l'extrémité inférieure du tube non percé débouchant, de préférence, en dessous de l'extrémité inférieure du tube percé.

8. Dispositif selon la revendication 6, caractérisé en ce que la section de passage offerte au gaz est r fois plus importante que la section de passage offerte au liquide, r étant un coefficient déterminé à partir de ladite valeur limite fixée (GLRmax).

9. Dispositif selon la revendication 6, caractérisé en ce que le tube comporte une zone centrale dépourvue d'orifices autour dudit niveau moyen de l'interface (6).

10. Dispositif selon la revendication 6, caractérisé en ce que la densité des orifices de la zone inférieure du tube est prise égale à 1.

## Patentansprüche

1. Verfahren zum Optimieren der Charakteristiken einer Vorrichtung zur Steuerung und Dämpfung der Zusammensetzungsschwankungen einer mehrphasigen Strömung, wenigstens eine flüssige und wenigstens eine gasförmige Phase umfassend und bei der das volumetrische Verhältnis des Gases zur Flüssigkeit (GLR) in der Lage ist, in einem Bereich sich zu verändern, der um einen mittleren Wert definiert ist, wobei diese Vorrichtung positioniert ist zwischen einer Welle für Abströme (S) und einer Mehrphasenpumpe (P), die den Abströmen einen Kompressionswert (ΔP) erteilt, wie er zum Transport der Abströme notwendig ist und gebildet ist durch einen Speicher oder einen Pufferballon (2) zur Aufnahme dieser mehrphasigen Strömung, der mit wenigstens einem Entnahmerohr (3) ausgestattet ist, das von Entnahmeöffnungen (4) durchbohrt ist, wobei das Verfahren sich dadurch auszeichnet, daß man das Niveau der Flüssigkeit-Gasgrenzfläche (6) im wesentlichen auf einem mittleren Niveau stabilisiert, das definiert ist, indem man das Volumen des Speichers und die Verteilung der Entnahmeöffnungen selektioniert, die selbst gebildet werden durch eine Aufeinanderfolge der folgenden Stufen:
a) als Funktion der Zusammensetzung der Strömung, des im Speicher oder Pufferballons herrschenden Drucks, der Arbeitstemperatur des Speichers, des Maximalswerts des volumetrischen Verhältnisses (GLRmax) und eines vordefinierten Niveaus der flüssigen Phase (Nd), die diesem Maximalwert (GLRmax) entspricht, bestimmt man den Wert des Verhältnisses der jeweiligen dem Gas und der Flüssigkeit gebotenen Durchgangsquerschnitte, wählt dann als Funktion dieses Verhältnisses einer Verteilung der Öffnungen längs des Entnahmerohres, wobei diese Verteilung zonenweise erfolgt und
b) man legt einen maximalen Grenzwert für dieses Volumen gasförmiger Phase fest, das dafür vorgesehen ist, in den Speicher zu gelangen, bestimmt dann das Niveau der Flüssigkeit (N1) zu entsprechend diesem Grenzwert, verifiziert, daß dieses Flüssigkeitsniveau im wesentlichen das gleiche wie das entsprechend dem mittleren Wert des volumetrischen Verhältnisses (GLR) ist und ändert falls notwendig wenigstens einen der folgenden Parameter: das Volumen des Speichers oder die Verteilung der Öffnungen längs des Rohres, bis man einen Niveauwert für die Flüssigkeit (N1) entsprechend dem mittleren Wert des volumetrischen Verhältnisses erhält, derart, daß das Volumen der flüssigen Phase entsprechend diesem mittleren Niveau entweder wenigstens gleich dem Volumen der Flüssigkeit ist, die für diese Mehrphasenpumpe notwendig ist, um aus dem Speicher das gesamte vorhersehbare Volumen gasförmiger Phase abzuziehen, das aus der Quelle der in den Speicher gelangenden Abströme stammt.

2. Verfahren nach Anspruch 1, dadurch gekennzeichnet, daß das Volumen der flüssigen Phase entsprechend dem mittleren Niveau gleich dem Volumen der Flüssigkeit ist, das für diese Mehrphasenpumpe notwendig ist, um aus dem Speicher das gesamte Volumen gasförmiger Phase abzuziehen, das aus der betrachteten Quelle stammt und in der Lage ist, in den Speicher oder den Pufferballon zu gelangen, indem man das volumetrische Verhältnis der in die Pumpe gelangten Abströme oberhalb einer bestimmten Schwelle (GLRmax) derart hält, daß die Anwendung dieser Kompression (ΔP) auf Abströme möglich wird.

3. Verfahren nach Anspruch 1, dadurch gekennzeichnet, daß man wenigstens einen Teil der Länge des Rohres in mehrere Zonen (Z1-Z5) unterteilt, die je mit einer besonderen Dichte von öffnungen (d1-d5) versehen sind und man für jede Zone eine Dichte von Öffnungen wählt, die zwischen 0 und einem Grenzwert variieren kann, der durch die Abmessung und Form der Öffnungen definiert ist.

4. Verfahren nach einem der Ansprüche 1 oder 3, dadurch gekennzeichnet, daß man den Querschnitt des durchbohrten Rohrs um einen Wert gleich einem Wert erhöht, der gleich der Erhöhung der Gemisch-Oberfläche Gas-Flüssigkeit, die man wünscht, ist und man in dieses durchbohrte Rohr ein nicht-durchbohrtes Rohr (10) derart einführt, daß der Gesamtheit des Gases, das durch die öffnungen treten kann, möglich wird, sich mit dem Öl zu vermischen.

5. Verfahren nach Anspruch 4, dadurch gekennzeichnet, daß man das nicht-durchbohrte Rohr (10) derart einführt, daß das untere Ende dieses nicht-durchbohrten Rohres unter dem unteren Ende des durchbohrten Rohres mündet.

6. Vorrichtung zur Steuerung und Dämpfung der Zusammensetzungsschwankungen einer mehrphasigen optimierten Strömung, nach dem Verfahren eines der vorhergenden Ansprüche, wobei die Strömung wenigstens eine gasförmige Phase und eine flüssige Phase umfaßt, wobei das volumetrische Verhältnis des Gases zur Flüssigkeit in der Lage ist, in einem Bereich sich zu verändern, der um einen mittleren Wert definiert ist, wobei die Vorrichtung zwischen einer Quelle für Abströme (5) und einer Mehrphasenpumpe (P) positioniert ist, welche den Abströmen einen Kompressionswert (ΔP) erteilt, wie er für den Transport der Abströme notwendig ist und einen Speicher (2) umfaßt, um diese Mehrphasenströmung aufzunehmen, der mit wenigstens einem Entnahmerohr (3), durchbohrt von Entnahmeöffnungen (4) ausgestattet ist, wobei nach dieser Vorrichtung das Volumen des Speichers und die Verteilung der Öffnungen gewählt sind, damit:
- in jedem Augenblick im Speicher es wenigstens eine ausreichende Flüssigkeitsmenge gibt, die den Abzug des gesamten vorhersehbaren Gasvolumens (Vg) ermöglicht, das in der Lage ist, in den Speicher zu gelangen, indem man den Wert des volumetrischen Verhältnisses der mehrphasigen Strömung kleiner als einen festgelegten Grenzwert (GLRmax) hält, damit die Pumpe ihr diese Kompression (ΔP) erteilt
- daß wenigstens ein Teil der Länge des Rohres mehrere Zonen (Z) von Höhen (Hi), die von Öffnungen durchbohrt sind, umfaßt, wobei die Dichte der öffnungen (di) jeder Zone gewählt ist, um eine hyperbolische Verteilungsfunktion der Form (ah+b)/(ch+d) einzuhalten, wo h die Höhe des Entnahmerohres ist, das in das Gas eintaucht und Hr die Gesamthöhe des Speichers ist, wobei die Koeffizienten a, b, c, d von der Höhe des Entnahmerohres, das in das Gas (h) taucht, von der Gesamthöhe des Speichers (Hᵣ), den Höhen (Hi) jeder der Zonen (Zi) und der Dichte der Öffnungen (di) jeder der Zonen abhängen und
das Volumen des Speichers so bestimmt wird damit die Menge abgezogenen Gases im wesentlichen gleich dem größten vorhersagbaren Gasvolumen Vgm ist, indem man wenigstens einen der geometrischen Parameter dieses Speichers modifiziert, bis der Wert dieses abgezogenen Gasvolumens Vg im wesentlichen gleich dem maximalen vorhersagbaren Volumen Vgm ist.

7. Vorrichtung nach Anspruch 6, dadurch gekennzeichnet, daß sie ein nicht-durchbohrtes Rohr (10) umfaßt, das im Inneren des durchbohrten Rohres (3) angeordnet ist, wobei das untere Ende des nicht-durchbohrten Rohres bevorzugt unter dem unteren Ende des durchbohrten Rohres mündet.

8. Vorrichtung nach Anspruch 6, dadurch gekennzeichnet, daß der dem Gas gebotene Durchlaßquerschnitt r mal größer als der der Flüssigkeit gebotene Durchlaßquerschnitt ist, wobei r ein Koeffizient ist, der ausgehend von diesem festgelegten Grenzwert (GLRmax) bestimmt wird.

9. Vorrichtung nach Anspruch 6, dadurch gekennzeichnet, daß das Rohr eine zentrale Zone, die ohne Öffnungen um dieses mittlere Niveau der Grenzfläche (6) versehen ist, umfaßt.

10. Vorrichtung nach Anspruch 6, dadurch gekennzeichnet, daß die Dichte der Öffnungen der unteren Zone des Rohres mit 1 gewählt ist.

## Claims

1. Method for optimising the characteristics of a device for regulating and damping fluctuations in the composition of a multi-phase flow consisting of at least one liquid phase and at least one gaseous phase and whose gas/liquid ratio (GLR) is likely to vary around an average value within a defined range, the said device being positioned between an effluent source (S) and a multi-phase pump (P) transmitting to the effluent a compression value (ΔP) needed to convey the effluent and consisting of a tank or buffer tank (2) to receive the said multi-phase flow, which is fitted with at least one drawing-off tube (3) pierced with drawing-off orifices (4), the said method being characterised in that the level of the liquid-gas interface (6) is stabilised essentially at an average level defined by selecting the volume of the tank and the distribution of the drawing-off orifices which are themselves determined by a succession of steps as follows:
a) the value of the ratio of the respective passage sections to be provided for the gas and liquid are determined on the basis of the composition of the flow, the pressure prevailing in the tank or buffer tank, the operating temperature of the tank, the value of the maximum volumetric ratio (GLRmax) and a pre-defined level of the liquid phase (Nd) corresponding to this maximum value (GLRmax), after which an orifice distribution along the length of the drawing-off tube is chosen, the said distribution being arranged by zones, and
b) a maximum limit value is set for the said volume of gaseous phase likely to flow into the tank, after which the level of liquid (Nl) corresponding to this limit value is determined and a check carried out to ensure that this level of liquid is essentially the same as that corresponding to the average value of the volumetric ratio (GLR) and, if necessary, at least one of the following two parameters is changed : the volume of the tank or the distribution of orifices along the tube, until a value corresponding to the average value of the volumetric ratio has been obtained for the level of liquid (N1) so that the volume of liquid phase corresponding to this average level is at least equal to the volume of liquid required by the said multi-phase pump to empty entirely from the tank the foreseeable volume of gaseous phase flowing into the tank from the effluent source.

2. Method as claimed in claim 1, characterised in that the volume of the liquid phase corresponding to the average level is equal to the volume of liquid needed by the said multi-phase pump to empty from the tank entirely the volume of gaseous phase likely to flow from the source in question into the tank or buffer tank whilst keeping the volumetric ratio of the effluent admitted into the pump below a determined threshold (GLRmax) so that the said compression (ΔP) can be applied to the effluent.

3. Method as claimed in claim 1, characterised in that at least a portion of the tube is divided into several zones (Z1-Z5), each of which is given a specific orifice density (d1-d5), and an orifice density that may vary between 0 and a limit value defined by the size and shape of the orifices is selected for each zone.

4. Method as claimed in one of claims 1 or 3, characterised in that the section of the pierced tube is increased by a value equal to a value equating to the desired increase in the surface of the gas-liquid mixture and an unpierced tube (10) is inserted inside the said pierced tube so as to allow all of the gas that might pass through the orifices to mix with the oil.

5. Method as claimed in claim 4, characterised in that the unpierced tube (10) is inserted in such a way that the lower end of the unpierced tube opens below the lower end of the pierced tube.

6. Device for regulating and damping fluctuations in the composition of a multi-phase flow optimised by the method defined in one of the preceding claims, the said flow consisting of at least one gaseous phase and one liquid phase whose volumetric ratio of gas to liquid is likely to vary around an average value within a defined range, the said device being positioned between an effluent source (5) and a multi-phase pump (P) transmitting to the effluent a compression value (ΔP) required to convey the effluent and comprising a tank (2) to receive the said multi-phase flow fitted with at least one drawing-off tube (3) pierced with drawing-off orifices (4), in which the volume of the tank and the distribution of orifices of the device are chosen so that :
- there is at least a sufficient quantity of liquid in the tank at any instant to enable the foreseeable volume of gas (Vg) likely to flow into the tank to be emptied whilst keeping the value of the volumetric ratio of the multi-phase flow below a fixed limit value (GLRmax) so that the pump applies thereto the said compression (ΔP)
- at least a portion of the length of the tube has several zones (Z) of heights (Hi) pierced with orifices, the orifice density (di) of each zone being selected so as to comply with a hyperbolic distribution function in the form (ah+b)/(ch+d) where h is the height of the drawing-off tube submersed in the gas and Hr is the overall height of the tank, the coefficients a, b, c, d being dependent on the height of the drawing-off tube submersed in the gas (h), the overall height of the tank (Hᵣ), the heights (Hi) of each of the zones (Zi) and the orifice density (di) of each of the zones, and
the volume of the tank is determined so that the quantity of gas emptied is essentially equal to the largest foreseeable volume of gas Vgm by modifying at least one of the geometric parameters of the said tank until the value of the said volume of gas discharged Vg is essentially equal to the maximum foreseeable volume of gas Vgm.

7. Device as claimed in claim 6, characterised in that it has an unpierced tube (10) inserted inside the pierced tube (3), the lower end of the unpierced tube opening by preference below the lower end of the pierced tube.

8. Device as claimed in claim 6, characterised in that the passage section provided for the gas is r times greater than the passage section provided for the liquid, r being a coefficient determined on the basis of the said fixed limit value (GLRmax).

9. Device as claimed in claim 6, characterised in that the tube has a central zone with no orifices around the said average level of the interface (6).

10. Device as claimed in claim 6, characterised in that the orifice density of the lower zone of the tube is taken as being equal to 1.
